# EUROPÄISCHE PATENTSCHRIFT

(11) **EP 0 021 059 B1**
(45) Veröffentlichungstag und Bekanntmachung des Hinweises auf die Patenterteilung: **12.01.1983**
(21) Anmeldenummer: 80102896.0
(22) Anmeldetag: 23.05.1980
(51) Int. Cl.: G08G 1/07

(54) **Verfahren und Schaltungsanordnung zum Synchronisieren des Betriebs von Steuereinrichtungen, insbesondere von Strassenverkehrssignalanlagen**
Method and circuit arrangement for synchronising the operation of control devices, especially road traffic signalling systems
Procédé et circuit pour synchroniser le fonctionnement de dispositifs de commande, notamment d'installations de signalisation de circulation routière

(30) Priorität: 07.06.1979 DE 2923167
(43) Veröffentlichungstag der Anmeldung: 07.01.1981
(73) Patentinhaber: SIEMENS AKTIENGESELLSCHAFT, 80333 München (DE)
(72) Erfinder: Schnippert, Horst, Ing.- grad., D-8000 München 21 (DE); Brunner, Heinrich, Dipl.-Ing., D-8183 Rottach Egern (DE)

## Beschreibung

Die Erfindung bezieht sich auf ein Verfahren und eine Schaltungsanordnung zum Synchronisieren des Betriebs von Steuereinrichtungen, die an örtlich voneinander getrennten Stellen vorgesehen und insbesondere Strassenverkehrs-Signalanlagen zugeordnet sind, wobei in den einzelnen Steuereinrichtungen Signalprogramme vorhanden sind, und in jeder Steuereinrichtung eine von einem Zeitzeichen-Funksender ausgesendete aktuelle Zeitinformation zur Synchronisierung des Betriebs der jeweiligen Steuereinrichtung ausgewertet wird.

Eine derartige Synchronisierung ist aus der DE-A Nr. 1931033 bekannt. Bei dieser bekannten Synchronisierung erfolgt die Anpassung der Signalgabe, die von einer Steuereinrichtung bestimmt wird, also z.B. an einer bestimmten Strassenkreuzung, an die Signalgabe an anderen Orten dadurch, dass die Signalgabe beeinflussende Schaltzeiten gedehnt oder verkürzt werden, bis die Signalgabe im Takt ist. Werden Verkehrssignalanlagen, z.B. nach einer Störung, wieder neu eingeschaltet, dann ist es jedoch erwünscht, dass die Signalgabe sofort dem Sollzustand entspricht, was aber bei der bekannten Synchronisierung nicht ohne weiteres der Fall ist.

Aufgabe vorliegender Erfindung ist es daher, eine Synchronisierung der eingangs genannten Art zu schaffen, bei der sich die Signalgabe sofort im Sollzustand befindet, wenn eine Steuereinrichtung, z.B. nach einem zeitweisen Ausfall, wieder in Betrieb genommen wird.

Erfindungsgemäss ergibt sich die Lösung dieser Aufgabe dadurch, dass in der jeweiligen Steuereinrichtung die Zeitpunkte von Signalprogrammänderungen durch Markierungen festgelegt sind, und die aktuelle Zeitinformation mit der jeweils letzten zu berücksichtigenden Markierung zur Bildung einer Zeitdifferenz verglichen wird, dass die Zeitdifferenz durch die Dauer der Umlaufperiode des der Markierung zugeordneten Signalprogrammes dividiert wird, und dass mit Hilfe eines Divisionsrestes ein der Steuereinrichtung zugeordneter Signalplan-Umlaufzähler eingestellt wird.

In weiterer Ausgestaltung der Erfindung kann vorgesehen sein, dass vor der Durchführung der Division von der ermittelten Zeitdifferenz gegebenenfalls eine Versatzzeit subtrahiert wird.

Dies bringt den Vorteil mit sich, dass eine aufeinander abgestimmte Arbeitsweise der Steuereinrichtungen erreicht werden kann, obwohl sämtliche Steuereinrichtungen in ein und derselben Weise synchronisiert werden.

Eine Schaltungsanordnung zur Durchführung des Verfahrens gemäss der Erfindung kann gemäss weiterer Ausgestaltung der Erfindung so ausgebildet sein, dass jede Steuereinrichtung einen, eine Anzahl von unterschiedlichen Signalprogrammplänen enthaltenden Speicher und einen den Signalprogrammplänen zugeordnete Zeitmarkierungen enthaltenden Speicher enthält, dass der Zeitmarkierungsspeicher mit einem Vergleicher zum Vergleich der aktuellen Zeitinformation mit den gespeicherten Zeitmarkierungen und mit einer Recheneinrichtung zur Auswertung eines Vergleichs verbunden ist, und dass die Recheneinrichtung Subtrahierschaltungen zur Ermittlung einer Zeitdifferenz zwischen der aktuellen Zeit und einer dieser Zeit am nächsten kommenden und der Vergangenheit angehörenden Zeitmarkierung sowie eine Divisionsschaltung enthält, welche die ermittelte Zeitdifferenz durch die Umlaufdauer des der betreffenden Markierung zugeordneten Signalplanes dividiert und mit dem Umlaufzähler zur Einstellung einer Signalplan-Ablaufsteuereinrichtung verbunden ist.

Schliesslich kann noch vorgesehen sein, dass die Empfangs- und Auswerteeinrichtung und die Recheneinrichtungen einen Mikroprozessor zur Ermittlung des jeweiligen Signalprogrammplanes, der entsprechenden Zeitmarkierung und zur Berechnung der Einstellgrösse für den Umlaufzähler enthalten.

Anhand von Zeichnungen wird die Erfindung nachstehend beispielsweise näher erläutert. Es zeigen:
Fig. 1 schematisch den Aufbau einer Schaltungsanordnung gemäss der Erfindung,
Fig. 2 den näheren Aufbau einer in der Schaltungsanordnung gemäss Fig. 1 vorgesehenen Empfangs- und Auswerteeinrichtung, und
Fig. 3 den näheren Aufbau einer in der Schaltungsanordnung gemäss Fig. 1 vorgesehenen Recheneinrichtung.

Die in Fig. 1 dargestellte Schaltungsanordnung stellt eine Steuereinrichtung dar, die im vorliegenden Fall einer Strassenverkehrs-Signalanlage zugehörig sein mag. Diese Steuereinrichtung steuert im vorliegenden Fall Signalgeber, von denen in Fig. 1 zwei Signalgeber Sg1 und Sg2 angedeutet sind. Diese Signalgeber mögen beispielsweise jeweils eine grüne Signallampe (in der Zeichnung durch einen Kreis mit einem senkrechten Strich angedeutet) und eine rote Signallampe (in der Zeichnung durch einen Kreis mit einem waagerechten Strich angedeutet) enthalten.

Zu der in Fig. 1 dargestellten Schaltungsanordnung gehört eine Empfangs- und Auswerteeinrichtung EAD,die unter anderem über eine Antenne Ant Zeitinformationssignale von einem Zeitzeichen- Funksender aufnimmt. Bei diesem Funksender kann es sich beispielsweise um den Zeitmarken- und Normalfrequenzsender DCF77 handeln, der seriell Zeitinformationen abgibt; diese Zeitinformationen umfassen Sekunden-, Minuten-, Stunden-, Kalendertags-, Wochentags-, Kalendermonats- und Jahresinformationen. An dieser Stelle sei angemerkt, dass die vorliegende Erfindung nicht auf den seriellen Empfang von Zeitinformationen der gerade betrachteten Art beschränkt ist. Vielmehr kann die vorliegende Erfindung auch in anderer Art und Weise auftretende Zeitinformationen in der nachstehend noch näher zu betrachtenden Weise verarbeiten. So könnte die Empfangs- und Auswerteeinrichtung EAD auch derart ausgelegt sein, dass sie jeweils parallel ihr eingangsseitig zugeführte Zeitinformationen aufnimmt.

Der Empfangs- und Auswerteeinrichtung EAD ist ausgangsseitig eine Recheneinrichtung CD nachgeordnet. In dieser Recheneinrichtung CD werden anhand der jeweiligen aktuellen Zeitinformation Rechenoperationen ausgeführt, um die Länge der Zeitspanne zu ermitteln, die für eine Synchronisierung der Schaltungsanordnung bzw. Steuereinrichtung zu berücksichtigen ist. Hierauf wird weiter unten noch näher eingegangen werden.

Die Recheneinrichtung CD ist ausgangsseitig über eine Leitung Lsyn mit einem Einstell- bzw. Synchronisiereingang eines Umlaufzählers Ctr verbunden. Wie weiter unten noch ersichtlich werden wird, bewirkt das Auftreten eines Ausgangssignales auf der Leitung Lsyn, dass der Umlaufzähler Ctr in eine definierte Zählerstellung eingestellt wird. Der Umlaufzähler Ctr ist einer Ablaufsteuereinrichtung Con zugehörig, welcher er im Zuge seines Umlaufbetriebs Signale bzw. Impulse für die eigentliche Signalprogrammabwicklung zuführt.

Die Ablaufsteuereinrichtung Con ist ausgangsseitig zum einen mit den oben bereits erwähnten Signalgebern Sg1, Sg2 verbunden, und zum weiteren ist sie ausgangsseitig mit der Recheneinrichtung CD verbunden, und zwar über eine Leitung Lst. Hierauf wird weiter unten noch näher eingegangen werden. Überdies ist die Ablaufsteuereinrichtung Con mit einem Speicher Pm verbunden, der über eine Leitung Lsp3 mit der Empfangs- und Auswerteeinrichtung EAD verbunden ist. In diesem Speicher Pm mag das jeweils zu benutzende Signalprogramm bzw. Verkehrssignalprogramm enthalten sein, nach welchem die Ablaufsteuereinrichtung Con die Einstellung der Signalgeber Sg1, Sg2 steuert.

In Fig. 2 ist ein möglicher Aufbau der bei der Schaltungsanordnung gemäss Fig. 1 vorgesehenen Empfangs- und Auswerteeinrichtung EAD veranschaulicht. Die in Fig. 2 dargestellte Schaltungsanordnung umfasst im einzelnen einen Empfänger Em, der eingangsseitig an der Antenne Ant angeschlossen und ausgangsseitig mit dem Eingang eines Speichers Sp2 verbunden ist. In diesem Speicher Sp2 ist jeweils die aktuelle Zeitinformation gespeichert, die der Empfänger Em von dem Zeitzeichen-Funksender aufgenommen hat, auf dessen Sendefrequenz er abgestimmt ist.

Der Speicher Sp2 weist zwei Ausgänge auf, die jeweils eine Anzahl von Einzelausgängen aufweisen mögen. Der eine Ausgang des Speichers Sp2 ist mit dem einen Eingang eines Vergleichers Com1 verbunden, und der andere Ausgang des Speichers Sp2 ist mit dem einen Eingang eines weiteren Vergleichers Com2 verbunden. An seinem mit dem einen Eingang des Vergleichers Com1 verbundenen Ausgang gibt der Speicher Sp2 beispielsweise Tagesinformationssignale ab. An seinem anderen Ausgang gibt der Speicher Sp2 beispielsweise Stunden- und Minuten-Zeitinformationssignale ab.

Der Vergleicher Com1 ist mit seinem anderen Eingang am Ausgang eines Speichers Sp1 angeschlossen, der eingangsseitig am Ausgang eines Adresszähler AI angeschlossen ist. Dieser Adreßzähler AI mag durch von ihm aufeinanderfolgend abgegebene Adressen Angaben über Wochentage bzw. Feiertage liefern, bezüglich welcher Programmpläne in der zugehörigen Steuereinrichtung vorliegen, die abzuwickeln sind.

Der Adresszähler AI ist eingangsseitig am Ausgang eines Sperrgliedes GS1 angeschlossen, welches mit seinem Sperreingang am Ausgang des Vergleichers Com1 und mit seinem Signaleingang am Ausgang eines Impulsgenerators Ig angeschlossen ist, der Impulse mit einer Folgefrequenz von beispielsweise 260 kHz abgeben mag. Solange der Vergleicher Com1 ausgangsseitig beispielsweise ein einem Binärsignal L entsprechendes Ausgangssignal abgibt, gelangen von dem Impulsgenerator Ig abgegebene Impulse über das Sperrglied GS1 zu dem Adresszähler Al hin. Dieser Adresszähler AI gibt auf diese Ansteuerung hin aufeinanderfolgend entsprechende Adressen ausgangsseitig zur Ansteuerung des Speichers Sp1 ab. Damit wird also die in dem Speicher Sp2 enthaltene Tagesinformation aufeinanderfolgend mit den im Speicher Sp1 enthaltenen Tagesinformationen verglichen.

Am Ausgang des Vergleichers Com1 ist gemäss Fig. 2 ein Multiplexer Mux angeschlossen, der mit einem weiteren Eingang - welcher eine Anzahl von Einzeleingängen aufweisen mag - am Ausgang eines Speichers Sp5 angeschlossen ist. Dieser Speicher Sp5 ist mit einem Eingang am Ausgang des Vergleichers Com1 und mit einem weiteren, ebenfalls eine Mehrzahl von Einzeleingängen aufweisenden Eingang am Ausgang des Speichers Sp1 angeschlossen. Der Multiplexer Mux ist ausgangsseitig mit einem Einstelleingang eines Adresszählers Az1 angeschlossen. An diesem Einstelleingang des Adresszählers Az1 gibt der Multiplexer Mux ein entsprechendes Einstellsignal dann ab, wenn der Vergleicher Com1 eine Übereinstimmung zwischen den durch ihn miteinander verglichenen Informationen festgestellt hat. Auf eine solche Feststellung hin wird die vom Speicher Sp1 gerade abgegebene Tagesinformationen in dem Speicher Sp5 eingespeichert, um dann über den Multiplexer Mux zur Einstellung des Adresszählers Azl verwendet zu werden. Gleichzeitig mit der erwähnten Feststellung einer Übereinstimmung zwischen den miteinander verglichenen Tagesinformationen bewirkt das vom Ausgang des Vergleichers Com1 angegebene Ausgangssignal (Binärsignal H), dass das Sperrglied GS1 gesperrt ist, so dass dem Adresszähler AI keine Impulse von dem Impulsgenerator Ig her mehr zugeführt werden.

Am Ausgang des Adresszählers Az1 ist ein Speicher Sp3 eingangsseitig angeschlossen. Bei diesem Speicher Sp3 handelt es sich um einen sogenannten Blockspeicher, der in einzelnen Blöcken Tagesprogrammpläne enthält, die im Falle der Verwendung der vorliegenden Schaltungsanordnung in einer Strassenverkehrs-Signalanlage unterschiedlichen Wochentagen zugehörig sein mögen. Dadurch kann eine bedarfsgerechte Verkehrssignalsteuerung an den einzelnen Wochentagen vorgenommen werden. Im Zusammenhang mit dem Speicher Sp3 sei noch angemerkt, dass der in diesem Speicher Sp3 jeweils adressierte Tagesprogrammplan über die Leitung Lsp3 ausgangsseitig abgegeben werden mag, um beispielsweise in den der Schaltungsanordnung gemäss Fig. 1 vorgesehenen Speicher Pm eingespeichert zu werden.

Die in Fig. 2 dargestellte Schaltungsanordnung weist neben dem zuvor betrachteten Adresszähler Az1 noch zwei weitere Adresszähler, nämlich den Adresszähler Az2 und den Adresszähler Az3 auf. Der Adresszähler Az2 ist ausgangsseitig mit dem Eingang eines Speichers Sp4 verbunden, bei dem es sich um eine sogenannte Schaltwunsch-Zeitliste handeln mag, in der den einzelnen Tagesprogrammplänen bzw. Blöcken in dem Speicher Sp3 zugehörige Schaltwünsche in Form von Zeitmarkierungen enthalten sind. Diese Schaltwünsche bzw. Zeitmarkierungen geben die Zeitpunkte an, zu denen der jeweilige zugehörige Tagesprogrammplan geändert werden kann, beispielsweise durch Änderungssignale, die aktuellen Vorgängen gerecht werden. Im Falle der Verwendung der vorliegenden Schaltungsanordnung in einer Strassenverkehrs-Signalanlage können die betreffenden Vorgänge durch Verkehrsbelastungen gegeben sein.

Bei dem zuvor erwähnten Adresszähler Az3 handelt es sich um einen sogenannten Blocklängenzähler, dessen Bedeutung weiter unten noch näher ersichtlich werden wird.

Die drei Adresszähler Az1, Az2 und Az3 sind eingangsseitig gemeinsam am Ausgang eines Sperrgliedes GS2 angeschlossen. Dieses Sperrglied GS2 ist mit einem ersten Signaleingang am Ausgang des Vergleichers Com1 und mit einem zweiten Signaleingang am Ausgang des Impulsgenerators Ig angeschlossen. Mit einem Sperreingang ist das Sperrglied GS2 am Ausgang des Vergleichers Com2 angeschlossen. Damit wird das Sperrglied GS2 solange von dem Impulsgenerator Ig abgegebene Impulse an die Adresszähler Az1, Az2 und Az3 weiterleiten, wie der Vergleicher Com1 ausgangsseitig ein Binärsignal H und der Vergleicher Com2 ausgangsseitig ein Binärsignal L abgibt. Durch diese Abgabe bzw. Weiterleitung der von dem Impulsgenerator Ig gelieferten Impulse werden die Zählerstellungen der drei Adresszähler Az1, Az2 und Az3 aufeinanderfolgend geändert. Wenn im Zuge dieser Änderung der Zählerstellungen der Speicher Sp4 derart adressiert wird, dass er den letzten berücksichtigten Schaltwunsch bezeichnet, dann gibt der Vergleicher Com2 ausgangsseitig ein Binärsignal H ab. Dies bedeutet, dass in diesem Fall die von dem Speicher Sp2 abgegebene Zeitinformation (Stunden- und Minutenzeitinformation) gleich oder grösser ist als die von dem Speicher Sp4 gerade abgegebene Stunden- und Minutenzeitinformation. Dieser gesondert markierte zuletzt berücksichtigte Schaltwunsch in dem Speicher Sp4 stellt also die Bezugsgrösse dar, von der ausgehend eine Neueinstellung der vorliegenden Schaltungsanordnung vorzunehmen ist, um diese mit den übrigen, noch vorgesehenen entsprechenden Schaltungsanordnungen abgestimmt betreiben zu können.

Der erwähnte Adresszähler Az3 ist ausgangsseitig mit einem Sperreingang eines noch weiteren Sperrgliedes GS3 verbunden. Dieses Sperrglied GS3 ist mit seinem Signaleingang an einem Ausgang eines Speichers Sp6 angeschlossen, der dazu dient, eine Angabe darüber zu speichern, dass der letzte Schaltwunsch am vorhergehenden Tag - bezogen auf den gerade vorliegenden Tag - gelegen hat. Zu diesem Zweck ist der Speicher Sp6 eingangsseitig mit dem Ausgang des Sperrgliedes GS3 verbunden. Das Sperrglied GS3 ist ausgangsseitig überdies mit einem Eingang des oben bereits erwähnten Speichers Sp2 verbunden. Um die zuvor erwähnte Angabe in dem Speicher Sp6 speichern zu können, enthält dieser zumindest ein bistabiles Kippglied mit einem Setzeingang S und einem Rückstelleingang R. Der Setzeingang S des betreffenden bistabilen Kippgliedes mag mit dem Ausgang des Sperrgliedes GS3 verbunden sein. Dieses Sperrglied GS3 gibt ausgangsseitig solange ein Binärsignal L ab, bis der Adresszähler Az3 noch nicht seine Endzählerstellung erreicht hat. Wenn der Adresszähler Az3 jedoch seine Endzählerstellung oder irgendeine andere definierte Zählerstellung erreicht hat - was bedeutet, dass für den dem gerade vorliegenden Tag zugehörigen Signalblock kein Schaltwunsch in dem Speicher Sp4 ermittelt werden konnte - dann gibt das Sperrglied GS3 ausgangsseitig ein Binärsignal H ab, auf dessen Auftreten hin das in dem Speicher Sp6 vorhandene bistabile Kippglied in seinen Setzzustand gebracht wird. Dies setzt voraus, dass das betreffende bistabile Kippglied zuvor an seinem Rückstelleingang R ein entsprechendes Rückstellsignal zugeführt erhalten hat. Ein solches Rückstellsignal kann im übrigen sämtlichen Einrichtungen der dargestellten Schaltungsanordnung mit deren Inbetriebnahme zugeführt werden. Das vom Ausgang des Sperrgliedes GS3 abgegebene Binärsignal H bewirkt ausserdem, dass die Tagesinformation in dem Speicher Sp2 um 1 vermindert wird, so dass der Speicher Sp2 ausgangsseitig an den Vergleicher Com1 eine den vorhergehenden Tag betreffende Angabe abgibt. Daraufhin wird der Adresszähler Az1 entsprechend neu eingestellt, und die vorstehend erläuterten Vorgänge bezüglich des Adresszählers Az2 laufen erneut ab.

Die vorstehend erläuterte, in Fig. 2 näher dargestellte Empfangs- und Auswerteeinrichtung, gibt an ihren im unteren Teil der Fig. 2 dargestellten Leitungen nach Ablauf der vorstehend erläuterten Vorgänge folgende Signale ab. Auf der Leitung L1 tritt ein beispielsweise durch ein Binärsignal H gebildetes Ausgangssignal dann auf, wenn der letzte berücksichtigte Schaltwunsch eines Signalplans ermittelt worden ist. Die auf den Leitungen L2 und L3 auftretenden Signale liefern eine Angabe darüber, ob der betreffende Schaltwunsch vom selben Tag oder vom vorhergehenden Tag stammt. Auf der aus einer Anzahl von Einzelleitungen bestehenden Leitung Lsp2 tritt die aktuelle Stunden-, Minuten- und gegebenenfalls auch Sekundeninformation auf. Auf der ebenfalls aus einer Anzahl von Einzelleitungen bestehenden Leitung Lsp4 tritt die Stunden- und Minuteninformation auf, die den zuletzt berücksichtigten Schaltwunsch kennzeichnet.

Die in Fig. 3 näher dargestellte Ausführungsform der bei der Schaltungsanordnung gemäss Fig. 1 vorgesehenen Recheneinrichtung CDverarbeitet nun die von der in Fig. 2 dargestellten Empfangs- und Auswerteeinrichtung EAD gelieferten Signale. Gemäss Fig. 3 sind mit den beiden Leitungen Lsp2 und Lsp4 zwei Subtrahierer Sub1 und Sub2 verbunden. Dabei ist eine Stundenzeitinformationen führende Leitung Lh1 über einen Schalter Sw1 mit dem einen Eingang des Subtrahierers Sub1 verbunden, und eine Minutenzeitinformationen führende Leitung Lm1 der Leitung Lsp2 ist über einen Schalter Sw2 mit dem einen Eingang des Subtrahierers Sub2 verbunden. Mit einem weiteren Eingang des Subtrahierers Sub1 ist eine Stundenzeitinformationen führende Leitung Lh2 der Leitung Lsp4 verbunden. Eine Minutenzeitinformationen führende Leitung Lm2 der Leitung Lsp4 ist mit einem weiteren Eingang des Subtrahierers Sub2 verbunden.

Die beiden Schalter Sw1 und Sw2 sind im vorliegenden Fall mit ihren Betätigungseingängen gemeinsam am Ausgang eines ODER-Gliedes G01 angeschlossen, welches eingangsseitig an den Ausgängen zweier UND-Glieder GU1 und GU2 angeschlossen ist. Das UND-Glied GU1 ist mit seinen Eingängen an den beiden Leitungen L1 und L2 angeschlossen. Das UND-Glied GU2 ist mit seinen Eingängen an den Leitungen L1 und L3 angeschlossen. Das ODER-Glied G01 gibt ausgangsseitig somit jeweils dann ein Ausgangssignal (entsprechend einem Binärsignal H) ab, wenn ein Schaltwunsch entweder vom selben Tag oder vom Vortag vorliegt. In diesem Fall sind die Schalter Sw1 und Sw2 geschlossen.

Am Ausgang des Subtrahierers Sub1 ist eine Multiplizierschaltung Mul1 mit ihrer Eingangsseite angeschlossen. Diese Multiplizierschaltung Mul1 bewirkt eine Multiplikation der ihr eingangsseitig zugeführten Zeitinformation mit dem Faktor 60. Da es sich bei den dem Subtrahierer Sub1 eingangsseitig zugeführten Zeitinformationen um Stundenzeitinformationen handelt, gibt die Multiplizierschaltung Mul1 ausgangsseitig eine der Differenz zwischen den betreffenden Stundenzeitinformationen entsprechende Minutenzeitinformation ab. Diese Minutenzeitinformation wird dem einen Eingang eines Addierers Add1 zugeführt. Einem weiteren Eingang dieses Addierers Add1 wird vom Ausgang des Subtrahierers Sub2 eine Minutenzeitinformation zugeführt. Bei dieser Minutenzeitinformation handelt es sich um die Zeitdifferenz zwischen der aktuellen Minutenzeitangabe (über die Leitung Lm1 zugeführt) und der dem letzten berücksichtigten Schaltwunsch zugehörigen Minutenzeitinformation (über die Leitung Lm2 zugeführt). Der Addierer Add1 gibt ausgangsseitig eine summierte Minutenzeitinformation ab, die einer weiteren Multiplizierschaltung Mul2 zugeführt wird. In dieser Multiplizierschaltung Mul2 erfolgt eine Multiplikation mit 60, wodurch ausgangsseitig von der Multiplizierschaltung Mul2 eine Sekundenzeitinformation abgegeben wird. Diese Sekundenzeitinformation wird in einem weiteren Addierer Add2 zu einer in einem Speicher Vreg gespeicherten Sekundeninformation hinzuaddiert, die den Sekundenrestvom Vortag darstellt. Wenn der letzte berücksichtigte Schaltwunsch indessen vom selben Tag stammt, wie er durch die aktuelle Zeitinformation bezeichnet ist, dann wird dieser Sekundenrest null sein.

Am Ausgang des zuvor erwähnten Addierers Add2 ist der Signaleingang eines Umschalters Sw3 angeschlossen. Dieser Umschalter weist zwei Ausgänge auf. Mit seinem einen Ausgang ist der Umschalter Sw3 direkt mit dem einen Eingang eines ODER-Gliedes G02 verbunden. Mit seinem anderen Ausgang ist der Umschalter Sw3 mit einem Eingang eines weiteren Addierers Add3 verbunden, der mit einem weiteren Eingang mit der Leitung Ls verbunden ist, auf der die aktuelle Sekundeninformation auftritt. Der Ausgang des Addierers Add3 ist mit einem Eingang eines weiteren Subtrahierers Sub3 verbunden, welcher mit einem weiteren Eingang am Ausgang eines Registers Vr angeschlossen ist. In diesem Register bzw. Speicher Vr mag eine sogenannte Versatzzeit gespeichert sein, die über eine Einzelleitung der Leitung Lst von der Ablaufsteuereinrichtung Con gemäss Fig. 1 zugeführt werden mag. Diese Versatzzeit gibt eine Zeitspanne an, um die ein Steuervorgang bezogen auf eine entsprechende andere Steuereinrichtung versetzt zu erfolgen hat. Dies ist besonders bei Verkehrssignalanlagen von Bedeutung, die in Abstimmung aufeinander Steuervorgänge auszuführen haben.

Der zuvor erwähnte Subtrahierer Sub3 ist ausgangsseitig mit einem weiteren Eingang des ODER-Gliedes G02 verbunden. Dieses ODER-Glied G02 ist ausgangsseitig mit einem Eingang einer Divisionsschaltung Div verbunden, die mit einem weiteren Eingang am Ausgang eines Registers bzw. Speichers Uzr angeschlossen ist. Dieser Speicher bzw. dieses Register Uzr enthält eine Angabe über die Dauer der massgebenden Signalplan-Umlaufperiode. Die betreffende Angabe besagt dabei, nach welcher Zeitspanne der massgebende Signalplan in der Steuereinrichtung von neuem anläuft. Wie oben angedeutet, kann diese Zeitspanne beispielsweise 75 s betragen. Dabei ist anzumerken, dass diese Zeitspanne für die einzelnen Signalpläne unterschiedlich lang sein kann.

Die Divisionsschaltung Div ist ausgangsseitig mit der im Zusammenhang mit Fig. 1 bereits erwähnten Leitung Lsyn verbunden. Das mit dem einen Eingang der Divisionsschaltung Divverbundene Register Uzr ist eingangsseitig, wie das zuvor erwähnte Register Vr, über eine Einzelleitung der Leitung Lst mit der in Fig. 1 angedeuteten Ablaufsteuereinrichtung Con verbunden. Über diese Verbindung erhält das Register Uzr eine Angabe über die jeweils massgebende Signalplan-Umlaufperiode. Diese Angabe sowie die erwähnte Versatzzeit werden von der Steuerzentrale bereitsgestellt, die für sämtliche der in Fig. 1 dargestellten Schaltungsanordnung entsprechenden Schaltungsanordnung vorgesehen ist.

Der erwähnte Umschalter Sw3 ist mit einem Betätigungseingang am Ausgang eines Sperrgliedes GS4 angeschlossen, welches mit einem Sperreingang an der Leitung L2 und mit einem Signaleingang an der Leitung L3 angeschlossen ist. Das Sperrglied GS4 gibt ausgangsseitig somit ein Binärsignal H dann ab, wenn ein Schaltwunsch am vorhergehenden Tag ermittelt worden ist.

Je nach Schalterstellung des Umschalters Sw3 wird somit das Ausgangssignal des Addierers Add2 entweder direkt über das ODER-Glied G02 oder über den AddiererAdd3 und den Subtrahierer Sub3 und das ODER-Glied G02 der Divisionseinrichtung Div zugeführt. Im erstgenannten Falle ist der zuletzt berücksichtigte Schaltwunsch am selben Tag ermittelt worden, der durch die aktuelle Zeitinformation bezeichnet ist. Im zweitgenannten Falle ist der zuletzt berücksichtigte Schaltwunsch am vorhergehenden Tag aufgetreten. In diesem Fall wird zu der vom Addierer Add2 abgegebenen Sekundenzeitinformation die aktuelle Sekundenzeitinformation in dem Addierer Add3 hinzuaddiert. Von der so gebildeten Summenzeit wird dann in dem Subtrahierer Sub3 die in dem Register Vr gespeicherte Versatzzeit subtrahiert. Die durch den Subtrahierer Sub3 gebildete Differenz wird dann dem einen Eingang der Divisionsschaltung Div zugeführt.

In der Divisionsschaltung Div wird die über das ODER-Glied G02 jeweils zugeführte Sekundenzeitinformation durch die in dem Register bzw. Speicher Uzr gespeicherte massgebende Signalplan-Umlaufperiode dividiert. Der im Zuge dieser Division gewonnene Divisionsrest wird von der Divisionsschaltung Div über die Leitung Lsyn abgegeben. Wie im Zusammenhang mit Fig. 1 bereits erwähnt, dient dieser Divisionsrest bzw. das diesem Divisionsrest entsprechende Signal dazu, den bei der Schaltungsanordnung gemäss Fig. 1 vorgesehenen Umlaufzähler Ctr einzustellen bzw. zu synchronisieren, so dass er wieder in einem vorgegebenen Raster seinen Umlaufzählvorgang ausführt. Dieser Umlaufzähler Ctr steuert dann die ihm zugehörige Ablaufsteuereinrichtung Con in der gewünschten zeitlichen Ablauffolge erneut an, um den jeweils massgebenden Signalplan durch diese Ablaufsteuereinrichtung Con ausführen zu lassen.

Abschliessend sei noch darauf hingewiesen, dass die Schaltungsanordnung gemäss der Erfindung zwar unter Bezugnahme auf eine Reihe von Einzelschaltungen erläutert worden ist, die alle durch herkömmliche Schaltungseinrichtungen realisiert sein können. Es ist aber auch ohne weiteres möglich, die Empfangs- und Auswerteeinrichtung und die Recheneinrichtung gemäss Fig. 1 mit einem Mikroprozessor bzw. Mikrocomputer auszustatten, um die Ermittlung des jeweils in Frage kommenden Tagesprogrammplanes sowie die Ermittlung des zuletzt aufgetretenen Schaltwunsches und die Berechnung der erwähnten Korrektursteuerinformation für den Umlaufzähler der Signalplan-Ablaufsteuereinrichtung vorzunehmen.

## Patentansprüche

1. Verfahren zum Synchronisieren des Betriebs von Steuereinrichtungen (EAD, CD, Ctr, Con, Pm), die an örtlich voneinander getrennten Stellen vorgesehen und insbesondere Strassenverkehrs-Signalanlagen zugeordnet sind, wobei in den einzelnen Steuereinrichtungen Signalprogramme vorhanden sind, und in jeder Steuereinrichtung eine von einem Zeitzeichen-Funksender ausgesendete aktuelle Zeitinformation zur Synchronisierung des Betriebs der jeweiligen Steuereinrichtung ausgewertet wird, dadurch gekennzeichnet, dass in der jeweiligen Steuereinrichtung die Zeitpunkte von Signalprogrammänderungen durch Markierungen festgelegt sind, und die aktuelle Zeitinformation mit der jeweils letzten zu berücksichtigenden Markierung zur Bildung einer Zeitdifferenz verglichen wird, dass die Zeitdifferenz durch die Dauer der Umlaufperiode des der Markierung zugeordneten Signalprogrammes dividiert wird, und dass mit Hilfe eines Divisionsrestes ein der Steuereinrichtung zugeordneter Signalplan-Umlaufzähler (Ctr) eingestellt wird.

2. Verfahren nach Anspruch 1, dadurch gekennzeichnet, dass vor der Durchführung der Division von der ermittelten Zeitdifferenz gegebenenfalls eine Versatzzeit subtrahiert wird.

3. Schaltungsanordnung zur Durchführung des Verfahrens nach einem der beiden Ansprüche 1 oder 2, dadurch gekennzeichnet, dass jede Steuereinrichtung einen eine Anzahl von unterschiedlichen Signalprogrammplänen enthaltenden Speicher (Sp3) und einen den Signalprogrammplänen zugeordnete Zeitmarkierungen enthaltenden Speicher (Sp4) enthält, dass der Zeitmarkierungsspeicher (Sp4) mit einem Vergleicher (Com2) zum Vergleich der aktuellen Zeitinformation mit den gespeicherten Zeitmarkierungen und mit einer Recheneinrichtung (CD) zur Auswertung eines Vergleichs verbunden ist, und dass die Recheneinrichtung (CD) Subtrahierschaltungen (Sub1, Sub2) zur Ermittlung einer Zeitdifferenz zwischen der aktuellen Zeit und einer dieser Zeit am nächsten kommenden und der Vergangenheit angehörenden Zeitmarkierung sowie eine Divisionsschaltung (Div) enthält, welche die ermittelte Zeitdifferenz durch die Umlaufdauer des der betreffenden Markierung zugeordneten Signalplanes dividiert und mit dem Umlaufzähler (Ctr) zur Einstellung einer Signalplan-Ablaufsteuereinrichtung (Con) verbunden ist.

4. Schaltungsanordnung nach Anspruch 3, dadurch gekennzeichnet, dass die Empfangs- und Auswerteeinrichtung (EAD) und die Recheneinrichtung (CD) einen Mikroprozessor zur Ermittlung des jeweiligen Signalprogrammplanes, der entsprechenden Zeitmarkierung und zur Berechnung der Einstellgrösse für den Umlaufzähler (Ctr) enthalten.

## Revendications

1. Procédé pour synchroniser le fonctionnement de dispositifs de commande (EAD, CD, Ctr, Con, Pm) qui sont prévus à des endroits distincts les uns des autres dans l'espace et sont, notamment, associés à des installations de signalisation de circulation routière, à des programmes de signalisation existant dans les dispositifs de commande individuelle et à une information de temps réel émise par un radioémetteur de signaux horaires étant évaluée dans chaque dispositif de commande pour la synchronisation du fonctionnement du dispositif de commande respectif, caractérisé en ce que, dans le dispositif de commande respectif, les instants de modifications de programmes de signalisation sont définis par des repères et l'information de temps réel est comparée avec le dernier repère à prendre, respectivement, en considération pour former une différence de temps, en ce que la différence de temps est divisée par la durée de la période de validité du programme de signalisation associée au repère, et en ce qu'un compteur cyclique (Ctr) pour le plan de signalisation associé au dispositif de commande est réglé à l'aide d'un reste de division.

2. Procédé suivant la revendication 1, caractérisé en ce qu'avant d'effectuer la division de la différence de temps déterminé est éventuellement soustrait un temps de chevauchement.

3. Circuit pour la mise en oeuvre du procédé suivant l'une des revendications 1 ou 2, caractérisé en ce que chaque dispositif de commande comporte une mémoire (Sp3) contenant un certain nombre de plans différents de programmes de signalisation, et une mémoire (Sp4) contenant des repères de temps associés aux plans de programmes de signalisation, en ce que la mémoire (Sp4) de repères de temps est reliée à un comparateur (Com2) pour comparer l'information de temps réel avec les repères de temps mémorisés et avec une unité de calcul (CD) pour l'évaluation d'une comparaison, et en ce que l'unité de calcul (CD) comporte des circuits soustracteurs (Sub1, Sub2) pour déterminer une différence de temps entre le temps réel et un repère de temps le plus proche de ce temps et appartenant au passé, ainsi qu'un circuit de division (Div) qui divise la différence de temps déterminée par la période de validité du plan de signalisation associé au repère concerné et qui est couplé au compteur cyclique (Ctr) pour le réglage d'un dispositif de commande du déroulement du plan de signalisation (Con).

4. Circuit suivant la revendication 3, caractérisé en ce que le dispositif de réception et d'évaluation (EAD) et l'unité de calcul (CD) contiennent un microprocesseur pour la détermination du plan de programmes de signalisation respectif et du repère de temps correspondant, et pour le calcul de la grandeur de réglage pour le compteur cyclique (Ctr).

## Claims

1. A process for synchronizing the operation of control device (EAD, CD, Ctr, Con, Pm) arranged at places locally separated from one another and assigned to highway traffic signalling systems, wherein signal programmes are provided in the individual control devices and, in each control device, an item of actual time information is analysed and transmitted by a time character radio transmitter for synchronization of the operation of the particular control device, characterized in that, in the respective control device, the times of signal programme changes are determined by markings, and the actual time information is compared with the last marking to be considered in each case in order to form a time difference, in that the time difference is divided by the duration of the cycle- period of the signal programme assigned to the marking, and in that a signal plan cycle counter (Ctr) assigned to the control device is adjusted with the aid of a division remainder.

2. A process as claimed in claim 1, characterized in that an offset time is subtracted from the ascertained time difference before the performance of the division.

3. A circuit arrangement for implementing the process as claimed in one of claims 1 or 2, characterized in that each control device comprises a store (Sp3) containing a plurality of different signal programme plans and a store (Sp4) containing time markings assigned to the signal programme plans, the time marking store (Sp4) is connected to a comparator (Com2) for comparing the actual time information with the stored time markings and with a computer (CD) for analysing a comparaison, the computer (CD) comprises subtracting circuits (Sub1, Sub2) for determining a time difference between the actual time and a past time marking closest to the actual time, and a division circuit (Div) which divides the ascertained time difference by the cycle-duration of the signal plan assigned to the respective marking and connected to the cycle counter (Ctr) in order to adjust a signal plan operation control device (Con).

4. A circuit arrangement as claimed in claim 3, characterized in that the receiving and analysing device (EAD) and the computer (CD) comprise a microprocessor for determining the respective signal programme plan, the corresponding time marking, and for calculating the adjusting magnitude for the cycle counter (Ctr).
